# EUROPÄISCHE PATENTSCHRIFT

(11) **EP 1 197 121 B1**
(45) Veröffentlichungstag und Bekanntmachung des Hinweises auf die Patenterteilung: **03.09.2003**
(21) Anmeldenummer: 00960322.6
(22) Anmeldetag: 18.07.2000
(51) Int. Cl.: H04R 17/00

(54) **PIEZOELEKTRISCHER AKUSTISCHER ALARMGEBER**
PIEZOELECTRIC ACOUSTIC ALARM
SYSTEME D'ALARME ACOUSTIQUE PIEZOELECTRIQUE

(30) Priorität: 23.07.1999 DE 19935768
(43) Veröffentlichungstag der Anmeldung: 17.04.2002
(73) Patentinhaber: MSA Auer GmbH, 12059 Berlin (DE)
(72) Erfinder: HÄNISCH, Thomas, D-13359 Berlin (DE); FRANK, Peter, London NWZ 4 DT (GB)
(74) Vertreter: Wablat, Wolfgang, Dr.Dr.
(86) Internationale Anmeldenummer: DE0002430
(87) Internationale Veröffentlichungsnummer: WO01008448

(56) Entgegenhaltungen:
- EP-A- 0 264 991
- DE-A- 3 146 948
- DE-A- 3 423 009
- US-A- 2 875 355
- US-A- 4 129 799
- US-A- 4 237 399
- US-A- 5 281 899
- "GENERATEURS SONORES A CERAMIQUES PIEZOELECTRIQUES" ELECTRONIQUE APPLICATIONS,FR,SOCIETE PARISIENNE D'EDITION. PARIS, Nr. 29, April 1983 (1983-04), Seite 97 XP000795320

## Beschreibung

Die Erfindung betrifft einen piezoelektrischen akustischen Alarmgeber, der einen Resonanzhohlkörper mit bestimmter Resonanzfrequenz und ein an diesen gekoppeltes Piezoelement umfaßt, das über Spannungsverstärker und eine Rechteckspannung erzeugende Oszillationsmittel an eine Gleichstromquelle angeschlossen ist und geht von DE-A-342300 aus.

Derartige Schallerzeuger, mit denen auf der Basis der in Umkehrung des piezoelektrischen Effektes (Elektrostriktion) durch elektrische Energie erzeugten Schwingungen eines piezoelektrischen Kristalls oder ähnlichen Stoffes mit piezoelektrischen Wirkungen ein akustisches Warnsignal erzeugt wird, sind bei Alarmanlagen seit langem bekannt. Bei Anlegen einer elektrischen Spannung an einen solchen Kristall ändert dieser seine Form, um beim Entfernen der elektrischen Spannung wieder in seine Ausgangsform zurückzukehren. Das Anlegen einer pulsierenden Spannung bewirkt eine schnelle Schwingung des Kristalls und folglich die Emission von Schallwellen.

Akustische Alarmgeber mit einem piezoelektrischen Wandler, die naturgemäß einen geringen Platzbedarf erfordern, sind in verschiedenen Anwendungsbereichen, wie zum Beispiel bei Fehlerwarngeräten, Feuer- und Rauchdetektoren, Monitoren für medizinische Instrumente und dgl., gebräuchlich. Da sie jedoch kein ausreichend großes Schailvolumen erzeugen, sind ihre Einsatzmöglichkeiten dennoch begrenzt. In vielen Anwendungsfällen, zum Beispiel bei Warngeräten für unter gefährlichen Bedingungen tätige Personen, wie Taucher, Feuerwehrleute, Bergleute u.v.a., ist es erforderlich, daß das bei bestimmten kritischen Zuständen einen akustischen Alarm auslösende Warngerät einerseits hinsichtlich Größe und Gewicht ein bestimmtes Maß nicht überschreitet, andererseits aber ein akustisches Signal erzeugt, das von der betreffenden Person unter den jeweiligen Bedingungen nicht überhört werden kann. Darüber hinaus ist auch die zur Verfügung stehende Energie, und zwar in bezug auf den nur beschränkt zur Verfügung stehenden Platz und in bestimmten Anwendungsfällen den Explosionsschutz, begrenzt.

Der Erfindung liegt daher die Aufgabe zugrunde, einen piezoelektrischen akustischen Alarmgeber zu schaffen, der bei geringem Platzbedarf und geringer Stromentnahme ein großes Schallvolumen zur Verfügung stellt.

Erfindungsgemäß wird die Aufgabe mit einem gemäß den Merkmalen des Patentanspruchs 1 ausgebildeten piezoelektrischen akustischen Alarmgeber gelöst.

Der grundlegende Erfindungsgedanke besteht dabei darin, daß in einem einzigen Resonanzhohlkörper zwei Piezoelemente einander gegenüberliegend angeordnet sind und so von einer rechteckförmig pulsierenden Gerätespannung erregt werden, daß sie sich voneinander weg bzw. aufeinander zu bewegen bzw. biegen und somit jeweils in entgegengesetzter Richtung schwingen. Das entgegengesetzte Schwingen der beiden Piezoelemente wird in der Weise realisiert, daß an das eine Piezoelement eine jeweils zwischen Null und einem positiven Wert pulsierende Rechteckspannung und an das ändere Piezoelement eine umgekehrte, jeweils zwischen Null und einem negativen Wert wechselnde Rechteckspannung angelegt wird und beide Rechteckspannungen, ausgehend von entsprechenden Steuersignalen eines Mikroprozessors, um eine Impulslänge zueinander phasenversetzt sind. Dadurch wird das erste Piezoelement bei einem Spannungsimpuls in einer Richtung gebogen, während das zweite Piezoelement bei seinem umgekehrten Spannungsimpuls in der nachfolgenden stromlosen Phase des ersten, jetzt zurückschwingenden Piezoelements, in entgegengesetzter Richtung gebogen wird.

Durch das phasenversetzte Anlegen einer jeweils umgekehrten oszillierenden Spannung werden in ein und demselben Resonanzhohlkörper gegeneinander gerichtete Schwingungen von zwei Piezoelementen erzeugt, deren gemeinsames Schallvolumen größer als das von zwei einzelnen piezoelektrischen Schallgebern ist. Zudem ist der Platzbedarf und der Bauteil- und Steuerungsaufwand bei dem erfindungsgemäßen Vorschlag geringer, und durch die phasenversetzte Stromzufuhr werden den Explosionsschutzvorschriften entgegenstehende Spannungsspitzen vermieden.

Aus den. Unteransprüchen und der nachfolgenden beispielhaften Beschreibung einer bevorzugten Ausführungsform eines Schallgebers ergeben sich weitere Merkmale und vorteilhafte Weiterbildungen der Erfindung.

Ein Ausführungsbeispiel der Erfindung wird anhand der beigefügten Zeichnung, in deren einziger Figur ein Resonanzhohlkörper mit den an diesem erfindungsgemäß angebrachten Piezoelementen sowie eine vereinfacht dargestellte Schaltungsanordnung zur erfindungsgemäß phasenversetzten und umgekehrten Spannungszufuhr und Erregung der Piezoelemente wiedergegeben ist, näher erläutert.

Der piezoelektrische akustische Alarmgeber umfaßt einen Resonanzhohlkörper 1, dessen Eigenfrequenz auf die Frequenz der mit diesem verbundenen ersten und zweiten Piezoelemente 2a, 2b abgestimmt ist. An zwei einander gegenüberliegenden Seitenwänden des Resonanzhohlkörpers 1 ist jeweils ein Piezoelement 2a bzw. 2b so angebracht, daß sich diese bzw. deren Schwingebenen genau gegenüberstehen. Die Ausbildung der Piezoelemente 2a und 2b, zum Beispiel die Anordnung von Elektroden zur Energiezufuhr, oder deren Befestigung und Lagerung an der Wand des Resonanzhohlkörpers 1, ist in der Zeichnung nicht dargestellt. An den gegenüberliegenden Stirnseiten des Resonanzhohlkörpers 1 sind Schallaustrittsöffnungen 3 vorgesehen.

Um die Piezoelemente 2a, 2b zum Schwingen zu bringen, sind diese zur Versorgung mit Energie über jeweils eine erste und eine zweite Stromleitung 4a bzw. 4b und erste und zweite Spannungsverstärker 5a und 5b sowie eine gemeinsame Sicherung 6 an eine Gleichstromquelle 7 angeschlossen. Ein ebenfalls von der Gleichstromquelle 7 mit Energie versorgter Mikroprozessor 8 ist jeweils über eine erste und eine zweite Steuersignalleitung 9a und 9b mit dem betreffenden Spannungsverstärker 5a bzw. 5b verbunden.

Von dem Mikroprozessor 8 wird über die erste Steuerleitung 9a ein erstes rechteckförmig pulsierendes Steuersignal V_{ca} (5 V-Rechteckspannung) zum ersten Spannungsverstärker 5a sowie über die zweite Steuerleitung 9b ein zum ersten Steuersignal V_{ca} um 180° phasenverschobenes zweites rechteckförmig pulsierendes Steuersignal V_{cb} (5 V-Rechteckspannung) zum zweiten Spannungsverstärker 5b geleitet. Während das Steuersignal V_{cb} im Spannungsverstärker 5b lediglich verstärkt wird, ist dem ersten Spannungsverstärker 5a zusätzlich ein Spannungsumkehrer 5a zugeordnet.

Das erste Piezoelement 2a wird somit mit einer zwischen Null und einem negativen Wert wechselnden verstärkten (negativen) Rechteckspannung Vₐ versorgt. Hingegen erhält das zweite Piezoelement 2b eine verstärkte, zwischen Null und einem positiven Wert pulsierende (positive) Rechteckspannung, deren Spannungsimpulse zu denen der negativen Rechteckspannung V_{b} um eine Impulsweite versetzt wird.

Wenn im Alarmfall - ausgelöst durch den Mikroprozessor 8 - an die beiden Piezoelemente 2a und 2b die betreffende Rechteckspannung Vₐ und V_{b} angelegt wird, werden die Piezoelemente bei jedem Spannungsimpuls zum Biegen und durch die aufeinanderfolgenden Spannungsimpulse zum Schwingen veranlaßt.

Aufgrund der entgegengesetzt gerichteten Rechteckspannungen Vₐ und V_{b} und deren Phasenverschiebung wird das erste Piezoelement 2a bei dem an dieses angelegten negativen Spannungsimpuls nach innen gedrückt (punktierte Linie), um in der folgenden Null-Volt-Phase in die strichpunktierte Lage zurückzuschwingen. Zu diesem Zeitpunkt wird aber das zweite Piezoelement 2b aufgrund des positiven Spannungsimpulses in die strichpunktierte Lage nach außen gedrückt, um in der folgenden Nullvoltphase in die punktiert dargestellte Position nach Innen zurückzuschwingen, in der aber gleichzeitig das erste Piezoelement 2a wieder nach innen gedrückt wird.

Aufgrund der direkt einander gegenüberliegenden Anordnung der beiden Piezoelemente 2a und 2b und deren einander entgegengesetzten Schwingens in ein und demselben Resonanzhohlkörper 1 wird eine besonders große Schallausbeute erzielt, die mehr als das Doppelte eines piezoelektrischen Schallgebers mit nur einem Piezoelement beträgt. Unter diesen räumlichen Voraussetzungen ist zudem der Platzbedarf und der Schaltungsaufwand gering. Ein weiterer wesentlicher Vorteil ist durch die den beiden Piezoelementen phasenversetzt zugeführte Spannung bedingt, und zwar insofern, als trotz des gleichzeitigen Schwingens von zwei Piezoelementen nur jeweils ein Piezoelement im Wechsel mit dem anderen mit Energie versorgt werden muß und mithin Stromspitzen vermieden werden. Der akustische Alarmgeber kommt somit mit einer kleinen Sicherung aus und wird zudem den Ex-Schutz-Vorschriften gerecht.

### Bezugszeichenliste

- 1: Resonanzhohlkörper
- 2a: erstes Piezoelement
- 2b: zweites Piezoelement
- 3: Schallaustrittsöffnungen
- 4a: erste Stromleitung
- 4b: zweite Stromleitung
- 5a: erster Spannungsverstärker
- 5a': Spannungsumkehrer
- 5b: zweiter Spannungsverstärker
- 6: Sicherung
- 7: Gleichstromquelle (Batterie)
- 8: Mikroprozessor
- 9a: erste Steuersignalleitung
- 9b: zweite Steuersignalleitung
- V_{ca}: erstes rechteckförmig pulsierendes Steuersignal (Rechteckspannung)
- V_{cb}: zweites rechteckförmig pulsierendes Steuersignal (Rechteckspannung)
- Va: verstärkte negative Rechteckspannung
- Vb: verstärkte positive Rechteckspannung

## Patentansprüche

1. Piezoelektrischer akustischer Alarmgeber mit benachbart angeordneten Piezoelementen (2a, 2b), die jeweils entgegengesetzt orientiert und phasenverschoben erregt sind, **dadurch gekennzeichnet, daß** zwei Piezoelemente (2a, 2b) unabhängig voneinander entgegengesetzt schwingend in einem Resonanzhohlkörper (1) an dessen gegenüberliegenden Seitenwänden angeordnet sind, wobei Mittel zur Erzeugung einer positiven und einer negativen Rechteckspannung und Mittel (8) zur Phasenverschiebung der beiden Rechteckspannungen um eine Impulsweite vorgesehen sind.

2. Piezoelektischer akustischer Alarmgeber nach Anspruch 1, **dadurch gekennzeichnet, daß** die Piezoelemente (2a, 2b) über entsprechende Tragelemente an oder in den einander gegenüberliegenden Wänden des Resonanzhohlkörpers (1) zueinander deckungsgleich angebracht sind.

3. Piezoelektischer akustischer Alarmgeber nach Anspruch 1 und 2, **dadurch gekennzeichnet, daß** der Resonanzhohlkörper (1) seitliche, schräg nach außen gerichtete Schallaustrittsöffnungen (3) aufweist.

4. Piezoelektischer akustischer Alarmgeber nach einem der Ansprüche 1 bis 3, **gekennzeichnet durch** einen Mikroprozessor (8) zur Erzeugung von zwei zueinander phasenverschobenen Rechteckspannungen als Steuersignale (V_{ca}, V_{cb}) jeweils für die einerseits mit dem betreffenden Piezoelement (2a, 2b) und andererseits mit der Gleichstromquelle (7) verbundenen Spannungsverstärker (5a, 5b).

5. Piezoelektischer akustischer Alarmgeber nach einem der Ansprüche 1 bis 4, **dadurch gekennzeichnet, daß** einem der Spannungsverstärker (5a oder 5b) ein Spannungsumkehrer (5a') zugeordnet ist.

## Claims

1. A piezoelectric acoustic alarm with adjacently placed piezoelectric elements (2a, 2b) which are aligned in opposite direction and excited out of phase, **characterized in that** two independent piezoelectric elements (2a, 2b) oscillate in opposite direction and are located on opposite side walls in a resonant hollow body (1), and **in that** means for generating a positive and a negative square-wave voltage and means (8) for shifting the phase by one pulse width are provided.

2. The piezoelectric acoustic alarm according to claim 1, **characterized in that** the piezoelectric elements (2a, 2b) are mounted coincidently onto or into opposite walls of the resonant hollow body (1) using suitable support elements.

3. The piezoelectric acoustic alarm according to claims 1 and 2, **characterized in that** the resonant hollow body (1) comprises lateral, outwardly inclined apertures for sound emission (3).

4. The piezoelectric acoustic alarm according to any one of the preceding claims 1 through 3, **characterized in that** it comprises a microprocessor (8) for generating two phase-displaced square-wave voltages as control signals (V_{ca}, V_{cb}) for voltage amplifiers (5a, 5b) connecting the respective piezolelectric element (2a, 2b) with the DC power source (7).

5. The piezoelectric acoustic alarm according to any one of the preceding claims 1 through 4, **characterized in that** a voltage inverter (5a') is assigned to one of the voltage amplifiers (5a or 5b).

## Revendications

1. Système d'alarme acoustique piézoélectrique comportant des éléments piézoélectriques (2a, 2b) agencés au voisinage l'un de l'autre, qui sont chacun orientés de manière opposée et excités de manière déphasée, **caractérisé en ce que** deux éléments piézoélectriques (2a, 2b) sont agencés dans un corps creux de résonance (1) sur les parois latérales opposées de celui-ci de façon à osciller en opposition indépendamment l'un de l'autre, des moyens étant prévus pour engendrer une tension rectangulaire positive et une tension rectangulaire négative et des moyens (8) étant prévus pour déphaser d'une largeur d'impulsion les deux tensions rectangulaires.

2. Système d'alarme acoustique piézoélectrique selon la revendication 1, **caractérisé en ce que** les éléments piézoélectriques (2a, 2b) sont montés via des éléments porteurs correspondants sur ou dans les parois opposées l'une à l'autre du corps creux de résonance (1) en concordance l'un à l'autre.

3. Système d'alarme acoustique piézoélectrique selon la revendication 1 et 2, **caractérisé en ce que** le corps creux de résonance (1) présente des ouvertures de sortie du son (3) latérales orientées en oblique vers l'extérieur.

4. Système d'alarme acoustique piézoélectrique selon l'une des revendications 1 à 3, **caractérisé par** un microprocesseur (8) pour engendrer deux tensions rectangulaires déphasées l'une par rapport à l'autre à titre de signaux de commande (V_{ca}, V_{cb}) pour des amplificateurs de tension respectifs (5a, 5b) reliés d'une part à l'élément piézoélectrique concerné et d'autre part à la source de courant continu (7).

5. Système d'alarme acoustique piézoélectrique selon l'une des revendications 1 à 4, **caractérisé en ce qu'**un inverseur de tension (5a') est associé à l'un des amplificateurs de tension (5a ou 5b).
